# EUROPÄISCHE PATENTSCHRIFT

(11) **EP 2 510 589 B1**
(45) Veröffentlichungstag und Bekanntmachung des Hinweises auf die Patenterteilung: **17.08.2016**
(21) Anmeldenummer: 09812484.5
(22) Anmeldetag: 09.12.2009
(51) Int. Cl.: H01R 13/52, H01R 13/518

(54) **SYSTEMSTECKVERBINDER**
SYSTEM PLUG CONNECTOR
CONNECTEUR DE SYSTÈME

(43) Veröffentlichungstag der Anmeldung: 17.10.2012
(62) Teilanmeldung aus: 15161644.8
(73) Patentinhaber: Harting Electric GmbH & Co. KG, 32339 Espelkamp (DE)
(72) Erfinder: SCHMIDT, Martin, 32312 Lübbecke (DE); SPILKER, Nicole, 32312 Lübbecke (DE); RIEPE, Dieter, 32312 Lübbecke (DE)
(86) Internationale Anmeldenummer: PCT/EP2009/008780
(87) Internationale Veröffentlichungsnummer: WO 2011/069522

(56) Entgegenhaltungen:
- EP-A1- 0 183 587
- GB-A- 1 346 236
- GB-A- 1 542 971
- US-A- 3 559 813

## Beschreibung

Die Erfindung geht aus von einem Systemsteckverbinder nach dem Oberbegriff des unabhängigen Anspruchs 1.

Eine derartige Systemsteckverbindung wurde in Hinblick auf die Vereinfachung seiner Montage konzipiert, und um Steckverbindungen mit Steck-Modulen in einem Gehäuse den Anforderungen für eine Industrieumgebung auszubilden.

### Stand der Technik

Aus der EP 0 860 906 B1 ist ein Halterahmen für Steckverbindermodule zum Einbau in Steckverbindergehäuse bekannt, der einen Montagerahmen aus gelenkig miteinander verbundenen Hälften aufweist, in die Steckverbindermodule einsetzbar sind.
Weiterhin ist aus der US 7,316,591 B2 ein kunststoffgefertigter Halterahmen bekannt, bei dem mehrere nebeneinander anzuordnende Steckermodule zwischen durch Schlitze getrennte Wandsegmente gehalten werden.
Aus der US 3 559 813 A ist ein Modulrahmen bekannt, in welchen einzelne Module mithilfe von gabelförmigen Federelementen verrastet werden können.

Die EP 0 183 587 A1 zeigt einen Mehrkontaktverbinderelement mit Mitteln zur Festlegung eines isolierenden Blocks im Gehäuse eines solchen Verbinderelements.

Die GB 1 346 236 A zeigt einen einstückigen Rahmen aus isolierendem Material zur Aufnahme eine Vielzahl von Isolierblöcken mit Kontaktstiften.

Die GB 1 542 971 A zeigt einen Modulrahmen aus Kunststoff, in welchen Module eingeführt und mithilfe von einzelnen Blechelementen befestigt werden können.

Die US 3 559 813 A offenbart einen Modulrahmen, in welchen Module beidseitig eingeschoben und fixiert werden können. Der Modulrahmen weist einzelne Aufnahmesektionen auf, welche jeweils gabelartige Federelemente aufweisen.

Eine gewisse Nachteiligkeit derartiger bekannter Halterahmen liegt darin, dass diese stets in ein weiteres Gehäuse einzusetzen und dort zu verschrauben sind. Wobei zusätzlich auf die Stromlaufrichtung und damit auf die Montagerichtung der in den Steck-Modulen einzusetzenden Kontakte zu achten ist, und dass stets eine vorgegebene Einbaurichtung von Halterahmen zum Steckergehäuse vorgegeben war.

### Aufgabenstellung

Der Erfindung liegt daher die Aufgabe zugrunde, eine Steckverbinder-Gehäusekonstruktion auszubilden, welche ohne separate Befestigungsmittel auskommt und eine Montage von kontaktbestückten Modulen von der Steckseite wie auch von der Anschlussseite des jeweiligen Steckerteiles ermöglicht, wobei auch die Stromlaufrichtung prinzipiell unabhängig von der Kontaktausbildung ist.

Diese Aufgabe wird durch die kennzeichnenden Merkmale des unabhängigen Anspruchs 1 gelöst.

Vorteilhafte Ausgestaltungen der Erfindung sind in den Unteransprüchen angegeben.

Bei der Erfindung handelt es sich um einen Systemsteckverbinder, der in Steck-Modulen enthaltene Kontakte aufnimmt, wobei die Steck-Module in einem Halterahmen steck- und austauschbar gehalten sind. Während einer der Halterahmen als Flanschrahmen in einem zu versorgenden Gerät fest eingebaut wird, ist ein zweiter Halterahmen mit einem Steckergehäuse gegen Umwelteinflüsse geschützt und mit einem entsprechenden elektrischen Kabel mobil mit dem eingebauten Halterahmen verbindbar.

Unabhängig davon ist aber auch eine Steckverbindung von zwei Kabelsteckern denkbar.

Während in ähnlichen Steckverbinderkonstrukten Steck-Module zunächst in einem gesonderten Rahmen gehalten und der Rahmen in einem weiteren dazu vorgesehenen Gehäuseteil zu verschrauben ist, weist die erfindungsgemäße Ausführung einen Rahmen auf, der gleich als Halte- und Gehäuserahmen die Module haltend, einsetzbar ist, und / oder mit einem Steckergehäuse verbindbar ist.
Beide Halterahmen weisen aber das gleiche System zur Aufnahme von darin einzusetzenden Steck-Modulen auf.
Dazu enthält jeder Halterahmen einen Steckeinsatz, der dreiseitig mit entsprechenden Rast- und Anlagekonturen auf einer Seite innerhalb einer Rechteckdurchführung im Halterahmen fixiert ist.
In den u-förmig abgewinkelten Seitenrahmen des Steckeinsatzes sind jeweils am oberen und unteren Rand angebundene Zungen ausgeformt, deren Enden beabstandet und schräg in die Rechteckdurchführung weisend, ausgerichtet sind.
Die Steck-Module weisen vorteilhaft Längsrippen auf, mittels denen die Module zunächst zwischen den Zungen des Steckeinsatzes in den Halterahmen einfügbar sind, um anschließend mittels an den Modulen angeformten Querrippen auf im Halterahmen seitlich (quer zur Steckrichtung) angeformten Gleitschienen verschoben zu werden. Wobei die Rechteckausnehmung letztlich komplett mit Steck-Modulen auszufüllen ist.
Dabei wird der Einfügevorgang werkzeuglos ausgeführt.

Da die Ausrichtung der Steck-Module innerhalb einer Steckverbindung im Steckeinsatz und im Halterahmen spiegelbildlich vorzusehen ist, ist jeder Steckeinsatz so konzipiert, dass die Steck-Module lediglich in Steckrichtung gedreht in die Rechteckausnehmungen einsetzbar sind.
Weiterhin ist von Vorteil, dass die Steck-Module auch von beiden Seiten in jeden der Halterahmen einfügbar sind - also von der eigentlichen Steckseite mit dem Gegenstecker wie auch von der Kabelanschlussseite.
Ein weiterer Vorteil des erfindungsgemäßen Steckeinsatzes liegt darin, dass er auch Vorrichtungen aufweist, um einen PE-Anbindung werkzeuglos auf einfachste Art und Weise - also die Übergabe einer Schutzleitung - ordnungsgemäß sicherzustellen. Dabei ist eine Version vorgesehen, bei der ein elektrischer Leiter mit einem Crimpanschluss steckbar mit dem Steckeinsatz verbunden ist und eine weitere Version, bei der ein elektrischer Leiter, als Litzenleiter, direkt mittels einer bereits bekannten Vorrichtung steck- und kontaktierbar ist.

### Ausführungsbeispiel

Ein Ausführungsbeispiel der Erfindung ist in der Zeichnung dargestellt und wird im Folgenden näher erläutert. Es zeigen:
- Fig. 1: einen Systemsteckverbinder in einer gestaffelten Darstellung,
- Fig. 2: einen Gehäuserahmen mit einem Steckeinsatz,
- Fig. 3a: einen Eckausschnitt innerhalb des Gehäuserahmens, gem. Fig. 2,
- Fig. 3b: einen Eckausschnitt des Gehäuserahmens mit einem Steckeinsatz, gem. Fig. 2,
- Fig. 4a: zwei perspektivisch übereinander angeordnete Steckeinsätze,
- Fig. 4b: zwei übereinander angeordnete Seitenrahmen der Steckeinsätze,
- Fig. 4c: eine Draufsicht auf die Seitenrahmen der Steckeinsätze mit eingefügten Steck-Modulen,
- Fig. 5: eine perspektivische Darstellung eines Eckausschnittes von zwei übereinander angeordneten Gehäuserahmen mit zwei Steck-Modulen,
- Fig. 6: eine perspektivische Teilansicht eines Gehäuserahmens mit zwei alternativen PE - Anschlusselementen,
- Fig. 7: eine perspektivische Ansicht von zwei Steck-Modulen,
- Fig. 8: ein Demontagewerkzeug für Steck-Module,
- Fig. 9: eine Variante eines Steck-Moduls, und
- Fig. 10: eine Draufsicht auf einen Halterahmen mit einem Steck-Modul und einer Pentaprisma - Kodierung.

Die Fig. 1 zeigt einen Systemsteckverbinder in einer auseinander gezogenen, räumlichen Darstellung, mit einem Steckergehäuse 3, einem ersten Gehäuserahmen 10 und einem als Flanschrahmen ausgebildeten zweiten Gehäuserahmen 20.
Der Gehäuserahmen ist als freitragender erster Halterahmen 10 ausgebildet und umfasst u.a. eine darin integrierte Verrastungseinheit 4, deren Mechanismus mittels einer Druck- und Drehknopf -Technik gelöst ist.
Innerhalb einer Rechteckdurchführung 11 des Halterrahmens 10 sind mehrere Steck-Module 40 angeordnet, die mit Steck-Modulen 40' eines dazu passenden, zweiten Halterahmens 20 korrelieren.
Wobei der Flanschrahmen stationär in ein beliebiges Aggregat, wie zum Beispiel an ein Motor- oder Schrankgehäuse an bzw. eingebaut wird, und der mobile Systemsteckverbinder mit dem Gehäuserahmen (Halterahmen 10) mit dem stationären Flanschrahmen (zweiter Halterahmen 20) zu verbinden ist.
Jeder der Halterahmen 10, 20 ist zum Einsatz für die Steck-Module 40, 40' ausgebildet und mit entsprechenden Konturen für den Einbau in das halbrunde Steckergehäuse 3 oder für einen Ausschnitt in einem Gehäuse ausgestaltet.
Wobei der als zweiter Halterahmen 20 ausgebildete Flanschrahmen einen umlaufenden Flansch 22 mit einem Kragen aufweist in dem ein umlaufender Dichtring 23 angeordnet ist, zur sicheren Abdichtung der Steckverbindung gegen Umwelteinflüsse. Weiterhin ist die Steckseite 6 und die kabelseitige Anschlussseite 7 gekennzeichnet.

In der Fig. 2 ist der Halterahmen 20 des Systemsteckverbinders gezeigt, mit seiner auffälligen Rechteckdurchführung 11, innerhalb des umlaufenden Flansches 22, in der ein Steckeinsatz 30 eingefügt ist.
Dabei ist der Steckeinsatz 30 als U-förmiges Bauteil mit rechtwinklig abgebogenen Seitenrahmen 31 in einer der schmalen Seitenbereiche im Halterahmen verrastet.

In der Fig. 3a ist ein Eckausschnitt des Halterahmens 20 mit Blick auf die Steckseite 6 gezeigt.
Der Ausschnitt zeigt mehrere Anformungen, die für den Einbau eines Steckeinsatzes 30 sowie für die Funktionalität des Systems verantwortlich sind. So ist ein teilweise freistehender Zapfen 26 mit einer Polarisierungsschiene 26' gezeigt, wie eine Ausnehmung 29 und eine quadratische Erhebung 13.

Die Fig. 3b zeigt den gleichen Ausschnitt innerhalb der Rechteckdurchführung mit dem als elektrisch leitendes Teil ausgebildeten Steckeinsatz 30 der mittels der Rastlaschen 33 und Zapfen 26 gehalten ist.
Der Steckeinsatz 30 wird hier von der Steckseite 6, von oben in die Rechteckdurchführung 21 eingefügt.
Dabei wird der Steckeinsatz 30 an seinen Eckbereichen hinter jeweils einen der angeformten Zapfen 26 geschoben und gleichzeitig mittels einer Rastlasche 33, die in Ausnehmungen 29 im Halterahmen 20 eingreift gehalten, so dass ein weiteres Verschieben des Steckeinsatzes 30 verhindert wird.

Die Fig. 4a zeigt zwei Steckeinsätze 30, 30' in einer perspektivischen Ansicht, wie sie in einem gesteckten System in den Halterahmen 10, 20 angeordnet sind. Dabei zeigt der Steckeinsatz 30' lediglich die spiegelbildlichen Unterschiede.
In den Seitenrahmen 31 sind jeweils zwei vom oberen und unteren Rahmenrand 32 nach innen ausgerichtete Zungen 34 angeformt, wobei deren Zungenenden 35 voneinander beabstandet in den Innenraum der Rechteckdurchführung 11 weisen.
Die quadratisch mit Abrundungen ausgeformte Erhebung 13 an den Längsseiten des Halterahmens 20 - das gilt auch für den ersten Halterahmen 10 - die in das Zentrum der Zungen 34 des Seitenrahmens 31 hineinragend, stellt faktisch eine Begrenzung der vier Zungenenden 35 des Steckeinsatzes 30, 30' dar, und ist gleichzeitig der Drehpunkt nach dem Einfügen der Steck-Module 40 von der senkrechten zur waagerechter Verschiebung innerhalb des Halterahmens 10 oder 20.

Weiterhin sind zumindest auf einer Seite eines Steckeinsatzes 30, 30' Kontaktlaschen 37 in einer wellenförmigen Ausführung vorgesehen, die beim Zusammenstecken der beiden Gehäuserahmen 10, 20 den jeweils anderen Steckeinsatz kontaktieren.

Wie aus der Fig. 4b ersichtlich ist, sind die Zungen 34 in den Seitenrahmen 31 des Steckeinsatzes 30, 30' für die beiden Halterahmen 10, 20 so angeordnet, dass der hier oben gezeigte Seitenrahmen 31 auf seiner Außenseite eine Polarisationslücke 39 zeigt (die allerdings genau so breit ist wie die mittlere Lücke 39'), während beim unteren Seitenrahmen 31 die Polarisationslücke 39 innenliegend nahe dem Winkel angeordnet ist.
In die beiden Lücken 39, 39' werden an Schmalseiten eines Steck-Moduls 40 angeformte Längsrippen 45 eingesetzt.

Dazu ist in der Fig. 4c gezeigt, wie aus den Steck-Modulen 40 die Längsrippen 45 und die Querrippen 43 in die Seitenrahmen 31 der beiden Steckeinsätze 30, 30' eingreifen.
Jedes der Steck-Module 40 weist kurze Längsrippen 45 an den Kanten der Schmalseiten 41 sowie etwa mittig der Schmalseiten zwei durch eine Nut 44 beabstandete Querrippen 43 auf.
Zur Bestückung der beiden Halterahmen 10, 20 werden die Steck-Module 40 zunächst senkrecht zum jeweiligen Halterahmen im Bereich des Steckeinsatzes 30 mittels der Längsrippen 45 eingesetzt und geführt, um anschließend mittels der Querrippen 43 bzw. der dazwischen angeordneten Nut 44, an zwei innerhalb der Halterahmen 10,20 gegenüberliegend angeformten Gleitschienen 14, 14' und 24, 24' bis zum Anschlag in der Rechteckdurchführung 11,21 verschoben zu werden.

Durch das Eingreifen der Längsrippen 45 zwischen den Zungen 34 und den polarisierenden Lücken 39, 39' ist zunächst eine Möglichkeit für eine verwechslungsfreie Polarisation der einzufügenden Steckmodule 40 gesichert. Dabei sind die Längsrippen 45 an den Schmalseiten 41 der prinzipiell ähnlichen oder identischen Steck-Module 40, 40' asymmetrisch zur Breite der Modulgehäuse angeformt.
Darüber hinaus ist zum verwechslungssicheren Stecken, einer der Zapfen 16, 26 im Halterahmen 10, 20 mit einer zusätzlich angeformten Polarisationsschiene 16' 26' versehen, die ein Falschstecken verhindert, weil das Steck-Modul 40, 40' für diesen Bereich schmaler ausgeführt ist als auf der gegenüberliegenden Seite, bei der der Zapfen 16, 26 keine zusätzlich angeformte Schiene aufweist. (Siehe dazu auch Fig. 3b)
Des Weiteren ist aus der Fig. 10 ersichtlich, dass z. B. die Gleitschienen 24, 24' eine unterschiedliche Länge aufweisen, so dass nur die schmalere Seite eines Steck-Moduls in die entsprechende Ausnehmung zwischen dem Zapfen 26 und der längeren Gleitschiene 24 eingefügt werden kann.
Damit ist sichergestellt, dass zwei jeweils in den gegenseitig gesteckten Halterahmen, gegenüberliegend angeordnete Steck-Module nicht vertauscht steckbar sind und zu einer Zerstörung von Bauteilen oder Anlagen führen.

Die Fig. 5 zeigt in einer perspektivischen Ansicht und in einem Teilschnitt der Halterahmen 10, 20, wie zwei Steck-Module 40, 40' die um 180° seitengedreht gegeneinander in den beiden Halterahmen eingesetzt sind. Dabei ist einer der Seitenrahmen des Steckeinsatzes nicht gezeigt.
Deutlich zu erkennen sind die jeweils versetzten Längsrippen 45 auf den Schmalseiten 41 der Steck-Module 40, 40' sind.
Auch ist ersichtlich, wie das Steckmodul 40 nach dem senkrechten Einsetzen mittels der Nut 44 und die sie trennenden Querrippen 43 waagerecht auf den Gleitschienen 14, 14' oder 24, 24' verschoben werden kann.

Zur Übergabe, bzw. zur Weiterleitung der Schutzwirkung eines vorgeschriebenen PE-Schutzleiters innerhalb der Steckverbindung, ist jeweils eine spezielle Anbindung des Schutzleiters an dem Steckeinsatz 30 vorgesehen, wie dies in der Fig. 6 angedeutet ist.
Dabei besteht zum einen die Möglichkeit einen Crimpkontakt 56 mit einem entsprechenden elektrischen Leiter zu verbinden und diesen Crimpkontakt 56 in eine quadratische Ausnehmung 17 z. B. im Halterahmen 10 einzufügen, und den Steckeinsatz 30 mittels zwei daraus U-förmig abgebogener Kontaktzungen 38 zu kontaktieren.

Und zum anderen ist eine weitere, rechteckige Ausnehmung 18 im Halterahmen 10 vorgesehen, in die ein bereits bekanntes und anderweitig genutztes Anschlusselement 58 einfügbar ist, das für eine Kontaktierung von elektrischen Leitern, die als Litzenleiter bekannt sind, vorgesehen ist.
Auch hierzu sind zwei U-förmig ausgebildete Kontaktzungen 38' an dem Steckeinsatz 30 vorgesehen, die zur Kontaktierung in das Anschlusselement 58 hineinreichen.
Beide Anbindungen zur PE-Kontaktierung erfolgen jeweils über die Kabelanschlussseite 7 des ersten 10 wie auch des hierzu nicht weiter gezeigten zweiten Halterahmens 20.

In der Fig. 7 ist ein Beispiel von zwei Steck-Modulen 40, 40' gezeigt, wobei ein erstes Steck-Modul 40 Stiftkontakte 55 und ein zweites Steck-Modul 40' (nicht sichtbar) Buchsenkontakte enthält. Dabei ist das zweite Steck-Modul 40' mit den Buchsenkontakten mit einem Kragen 47 versehen der in eine entsprechende Ausnehmung 48 des ersten Steck-Moduls 40 einfügbar ist, zur Kontaktierung mit denn Stiftkontakten 55.
Darüber hinaus kann eine Variante vorgesehen sein, bei der beide Steck-Module mit Stift- oder Buchsenkontakten ausgerüstet sind, und ein separat gefertigter Adapter ebenfalls kragenähnlich ausgeführt ist, der auf eines der Steck-Module 40 verrastend aufgesteckt wird. Dazu ist dieser Adapter dann mit jeweils konträren Kontakten zu den Kontakten in beiden Steck-Modulen bestückt.

Zum Entfernen eines oder mehrerer Steck-Module 40 aus einem der Halterahmen 10, 20 ist ein bügelförmiges Demontagewerkzeug 50, wie in Fig. 8 dargestellt, erforderlich.
Dessen parallel zu den Schmalseiten 41 der Steck-Module 40, 40' abgewinkelte Seitenbügel 52 wird über die Schmalseiten des im Steckeinsatz 30 eingesetzten Steck-Moduls 40, 40' geschoben.

Dabei werden die Zungen 34 am Steckeinsatz 30 nach außen gebogen, so dass deren Verrastung an den Querrippen 43 vom Steck-Modul 40, 40' aufgehoben wird und das Modul aus dem Steckeinsatz 30 und somit aus dem jeweiligen Halterahmen entfernbar ist.
Das nächstliegende Steck-Modul 40 muss zur Entnahme zunächst wiederum seitlich in den Bereich des Steckeinsatzes 30 verschoben werden, ehe mit dem Demontagewerkzeug 50 die Verrastung der Zungen 34 aufgehoben werden kann.
Wobei vorgesehen ist, die Steck-Module wahlweise beidseitig aus dem jeweiligen Rahmen herausziehbar sind.
Also, in Steckrichtung 6 oder entgegengesetzt in Richtung der Anschlussseite 7 des jeweiligen Halterahmens 10, 20.

Darüber hinaus ist in einer zweiten Ausführungsform ein Steck-Modul 40" wie in der Fig. 9 gezeigt, vorgesehen, dass für bestimmte Anwendungsfälle nicht seitlich innerhalb des Halterahmens 10, 20 verschiebbar sein soll, sondern nur im Bereich des Steckeinsatzes 30 in oder entgegen der Steckrichtung einzufügen ist.
Dazu sind die beiden Querrippen 43 an den Schmalseiten des Moduls zu einer Querrippe 43' zusammengezogen worden, so dass keine Nut zum Verschieben auf den Gleitschienen 14,14', 24, 24' zur Verfügung steht.

In beiden Halterahmen 10, 20 dieser Steckverbindung ist weiterhin eine mechanische Kodierung mit zwei Pentaprismen-Pfosten vorgesehen, um beim Zusammenstecken bei einer Anzahl gleichartigen Steckverbindergehäuse ein Unterscheidungsmerkmal für eine korrekte Steckung in Anspruch nehmen zu können.
Dazu ist in jedem Halterahmen 10, 20 steckseitig, wie in der Fig. 10 gezeigt, mindestens ein 5-kantiger Kodierpfosten 60 vorgesehen, der jeweils zur Hälfte, mittig längsgeteilt ist, und in einem bestimmten gegenseitig passenden (oder auch unpassenden) Winkel steckbar ist, so dass nur die passende Winkelstellung zueinander ein Stecken der beiden Gehäuseteile erlaubt.

Dabei sind für die unterschiedlichen Winkelstellungen Zahlensymbole vorgesehen, die bei dem vorgesehenen 2-teiligen Kodiersystem mit den Zahlen 0 - 4 für den ersten Pfosten und für den zweiten von 5 - 9 nummeriert sind. Damit sind bis zu 25 Kombinationen möglich.

Weiterhin ist in der Draufsicht des als Flanschrahmen ausgebildeten Halterahmens 20 ein Steckeinsatz 30 mit einem darin eingefügten Steck-Modul 40 dargestellt.

### Bezugszeichenliste

### Systemsteckverbinder

### Az.: P210-04 WO P H

- 1: Systemsteckverbinder
- 2 3: Gehäuse
- 4: Verrastungs-Verriegelungsmechanismus
- 5 6: Steckseite
- 7: Anschlussseite
- 8 9 **10**: **Gehäuserahmen,** Halterahmen 1
- 11: Rechteckdurchführung
- 12: Ausnehmung für 33
- 13: Erhebung
- 14,14': Gleitschiene, waagerecht lang, 14' Gleitschiene kurz
- 15: Längs-Steg mit
- 16,16': (Zapfen 16' Polarisationsschiene)
- 17: Ausnehmung Crimpkontakt
- 18: Ausnehmung easy lock für Litzenleiter
- 19 **20**: **Flanschrahmen,** Halterahmen 2
- 21: Rechteckdurchführung
- 22: umlaufender Flansch
- 23: umlaufender Dichtring
- 24,24': Gleitschiene, waagerecht, 24' gegenüberliegend kurz
- 25: Öffnung für Verschraubung
- 26,26': Zapfen 26' Polarisationsschiene
- 27: Ausnehmung Crimpkontakt, PE
- 28: Ausnehmung für (easy lock) für Litzenleiter, PE
- 29: Ausnehmung für 33
- **30,30'**: **Steckeinsatz** (Rastelement) U-förmig, **30' Gegensteckeinsatz, Flansch**
- 31: Seiten-Rahmen,
- 32: oberer und unterer Rand
- 33: Rastlaschen
- 34: Zungen
- 35: Zungenenden
- 36: abgewinkelte Klinke (nicht erwähnt)
- 37: Kontaktlaschen, gewellt
- 38,38': Kontaktzungen für PE-Leiter, u-förmig,
- 39,39': Polarisationslücke, 39' mittlere Lücke
- **40,40'**: **Steck-Modul, 40' zweites Steck-Modul, 40"Variante**
- 41: Schmalseiten
- 42: Längsseiten
- 43,43': 2 schmale Querrippen, 43' eine breite Querrippe
- 44: Nut
- 45: Längsrippen
- 46 47: Kragen
- 48: Ausnehmung für 47
- 49 **50**: **Demontagewerkzeug**
- 51: u-förmiger Bügel
- 52: längsgeschlitzter Seitenbügel
- 53 **55**: **Stift- Kontakte**
- **56**: **Crimpkontakt für PE**
- **57 58**: **Kontaktelement für PE**
- **59 60**: **Kodierpfosten**

## Patentansprüche

1. Systemsteckverbinder, bestehend aus einem Steckergehäuse (3), einem ersten Gehäuserahmen (10), einem als Flanschrahmen ausgebildeten zweiten Gehäuserahmen (20) und seperaten Steck-Modulen (40), die elektrische Kontakte enthalten,
wobei in dem ersten Halterahmen (10) die Steck-Module (40) gehalten sind, wobei der erste Halterahmen (10) mittels eines umgebenden Gehäuses (3) vor Umwelteinflüssen geschützt ist, vorgesehen zur Kontaktierung mit Steck-Modulen (40'), die in einem zweiten Halterahmen (20) gehalten sind, wobei in dem ersten Halterahmen (10) und im zweiten Halterahmen (20) jeweils eine Rechteckdurchführung (11, 21) mit Vorrichtungen zur Halterung der Steck-Module (40) vorgesehen sind, wobei in der Rechteckdurchführung (11, 21) jeweils ein Steckeinsatz (30, 30') angeordnet ist, innerhalb dessen die Steck-Module (40) in den Halterahmen (10, 20) einfügbar und in der Rechteckdurchführung (11,12) festlegbar anzuordnen sind,
**dadurch gekennzeichnet,**
**dass** der erste und der zweite Halterahmen (10, 20) und die Steck-Module (40) derart ausgeführt sind,
**dass** die Steck-Module (40) beidseitig, von der Steckseite wie von der Anschlussseite, in den Steckeinsatz (30, 30') einsetzbar sind und mittels einer Nut (44) und sich trennenden Querrippen (43) waagerecht auf zwei innerhalb der Halterahmen (10, 20) gegenüberliegend angeformten Gleitschienen (14, 14', 24, 24') verschiebbar sind und
**dass** der Steckeinsatz (30, 30') als separates, U-förmiges und elektrisch leitendes Teil ausgebildet ist und an drei Seiten innerhalb der Rechteckdurchführung (11, 21) des Halterahmens (10, 20) anliegt und dass der Steckeinsatz (30) in seinen U-förmig ausgerichteten Seitenrahmen (31) jeweils am oberen und unteren Rand (32) zwei parallel angeordnete und in die Mitte der Seitenrahmen (31) weisende, freistehende Zungen (34) aufweist, deren beabstandete Zungenenden (35) in die Rechteckdurchführung (11,21) gebogen sind.

2. Systemsteckverbinder nach Anspruch 1, **dadurch gekennzeichnet,**
**dass** der Steckeinsatz (30) mittels nach außen in eine Ausnehmung (12) im Halterahmen (10, 20) wirkenden Rastlaschen (33) und mittels aus den Eckbereichen des Halterahmens (10, 20) vorragenden Zapfens (16, 26) in der Rechteckdurchführung (11, 21) fixiert ist.

3. Systemsteckverbinder nach einem der vorstehenden Ansprüche, **dadurch gekennzeichnet,**
**dass** die Steck-Module (40) an ihren Schmalseiten (41) jeweils zwei durch eine Nut (44) beabstandete Querrippen (43) aufweisen, und
**dass** weiterhin jeweils zwei Längsrippen (45) am oberen und unteren Rand an den Schmalseiten (41) angeordnet sind, wobei die Längsrippen (45) asymmetrisch bezogen auf die Breite der Schmalseiten (41) angeformt sind.

4. Systemsteckverbinder nach Anspruch 3,
**dadurch gekennzeichnet,**
**dass** in der Rechteckdurchführung (11, 21) des Halterahmens (10, 20) gegenüberliegend angeordnete Gleitschienen (14, 14', 24, 24') ausgebildet sind, in die jeweils die Nut (44) zwischen den Querrippen (43) der Steck-Module (40) eingreift, und ein seitliches Verschieben der Steck-Module im Halterahmen ermöglicht.

5. Systemsteckverbinder nach Anspruch 4,
**dadurch gekennzeichnet,**
**dass** in einer Variante ein Steck-Modul (40") nur in den Bereich des Steckeinsatzes (30) in den Halterahmen (10,20) in oder entgegen der Steckrichtung in die Rechteckdurchführung (11,21) einsetzbar ist, wobei durch die Ausbildung einer breiten Querrippe (43') ein Verschieben auf den Gleitschienen (14, 24) unterbunden ist.

6. Systemsteckverbinder nach einem der vorstehenden Ansprüche,
**dadurch gekennzeichnet,**
**dass** zur Kontaktierung eines Schutzleiters an dem elektrisch leitenden Steckeinsatz (30) Kontaktzungen (38, 38') vorgesehen sind, die mit einem Crimpkontakt (56) oder einem Kontaktelement (58) für Litzenleiter verbindbar sind.

7. Systemsteckverbinder nach einem der vorstehenden Ansprüche,
**dadurch gekennzeichnet,**
**dass** in den Halterahmen (10, 20) eine mechanische Kodierung vorgesehen ist, mit zwei unabhängig voneinander verdrehbaren Pentaprismen-Pfosten (60) umfasst, die in entsprechende 5-kantige Vertiefungen eintauchen, um bei einer Steckverbindung zwei hälftig geteilte Pfosten zusammenfügen, um ein Unterscheidungsmerkmal für gleichartig ausgeführte Steckverbinder in Anspruch nehmen zu können.

## Claims

1. System plug-type connector comprising a plug housing (3), a first housing frame (10), a second housing frame (20) which is in the form of a flange frame, and separate plug-type modules (40) which contain electrical contacts,
wherein the plug-type modules (40) are held in the first holding frame (10), wherein the first holding frame (10) is protected against environmental influences by means of a surrounding housing (3), provided for making contact with plug-type modules (40') which are held in a second holding frame (20), wherein a rectangular bushing (11, 21) with apparatuses for holding the plug-type modules (40) is in each case provided in the first holding frame (10) and in the second holding frame (20), wherein a plug-type insert (30, 30') is arranged in the rectangular bushing (11, 21) in each case, the plug-type modules (40) being arranged within the said plug-type insert such that they can be inserted into the holding frame (10, 20) and can be fixed in the rectangular bushing (11, 12),
**characterized**
**in that** the first and the second holding frame (10, 20) and the plug-type modules (40) are designed in such a way
that the plug-type modules (40) can be inserted into the plug-type insert (30, 30') from both sides, from the insertion side and from the connection side, and can be displaced in a horizontal manner onto two sliding rails (14, 14', 24, 24'), which are integrally formed opposite one another within the holding frames (10, 20), by means of a groove (44) and separating transverse ribs (43), and
**in that** the plug-type insert (30, 30') is in the form of a separate, U-shaped and electrically conductive part and bears against three sides within the rectangular bushing (11, 21) of the holding frame (10, 20),
and **in that** the plug-type insert (30) has two free-standing tongues (34) which are arranged in parallel and point into the centre of the side frames (31) in its side frame (31), which is oriented in a U shape, in each case at the upper and lower edge (32), the tongue ends (35) of the said tongues which are at a distance from one another being bent into the rectangular bushing (11, 21).

2. System plug-type connector according to Claim 1, **characterized in that** the plug-type insert (30) is fixed in the rectangular bushing (11, 21) by means of latching lugs (33) which act towards the outside in a recess (12) in the holding frame (10, 20), and by means of pins (16, 26) which project out of the corner regions of the holding frame (10, 20).

3. System plug-type connector according to either of the preceding claims, **characterized in that** the plug-type modules (40) each have two transverse ribs (43), which are spaced apart by a groove (44), on their narrow sides (41), and **in that** furthermore in each case two longitudinal ribs (45) are arranged at the upper and lower edge on the narrow sides (41), wherein the longitudinal ribs (45) are integrally formed in an asymmetrical manner with respect to the width of the narrow sides (41).

4. System plug-type connector according to Claim 3, **characterized in that** the sliding rails (14, 14', 24, 24') which are arranged opposite one another are formed in the rectangular bushing (11, 21) of the holding frame (10, 20), the groove (44) between the transverse ribs (43) of the plug-type modules (40) engaging into each of the said sliding rails, and allowing lateral displacement of the plug-type modules in the holding frame.

5. System plug-type connector according to Claim 4, **characterized in that**, in one variant, a plug-type module (40'') can be inserted into the rectangular bushing (11, 21) only in the region of the plug-type insert (30) in the holding frames (10, 20) in or against the insertion direction, wherein displacement on the sliding rails (14, 24) is suppressed owing to the formation of a wide transverse rib (43').

6. System plug-type connector according to one of the preceding claims, **characterized in that**, in order to make contact with a protective conductor, contact tongues (38, 38') are provided on the electrically conductive plug-type insert (30), it being possible for the said contact tongues to be connected to a crimp contact (56) or a contact element (58) for stranded conductors.

7. System plug-type connector according to one of the preceding claims, **characterized in that** a mechanical coding is provided in the holding frames (10, 20) comprising two pentaprismatic posts (60) which can be rotated independently of one another and which enter corresponding 5-edged recesses in order to join two posts, which are divided in half, in the event of a plug-connection operation, in order to be able to obtain a distinguishing feature for plug-type connectors of identical design.

## Revendications

1. Connecteur enfichable de système, constitué d'un boîtier de connecteur (3), d'un premier cadre de boîtier (10), d'un deuxième cadre de boîtier (20) réalisé sous forme de cadre à bride, et de modules enfichables séparés (40), qui contiennent des contacts électriques,
les modules enfichables (40) étant retenus dans le premier cadre de retenue (10), le premier cadre de retenue (10) étant protégé contre les influences de l'environnement au moyen d'un boîtier d'enveloppe (3), prévu pour venir en contact avec des modules enfichables (40') qui sont retenus dans un deuxième cadre de retenue (20), un passage rectangulaire (11, 21) étant prévu dans le premier cadre de retenue (10) et dans le deuxième cadre de retenue (20) avec des dispositifs pour retenir les modules enfichables (40), un insert enfichable (30, 30') étant disposé dans le passage rectangulaire (11, 21), à l'intérieur duquel les modules enfichables (40) peuvent être disposés de manière à être insérés dans les cadres de retenue (10, 20) et de manière à pouvoir être fixés dans le passage rectangulaire (11, 12),
**caractérisé en ce que**
le premier et le deuxième cadre de retenue (10, 20) et les modules enfichables (40) sont réalisés de telle sorte que les modules enfichables (40) puissent être insérés des deux côtés, depuis le côté enfichable et depuis le côté de raccordement, dans l'insert enfichable (30, 30') et puissent être déplacés au moyen d'une rainure (44) et de nervures transversales se séparant (43), horizontalement sur deux rails de glissement (14, 14', 24, 24') formés en regard l'un de l'autre à l'intérieur des cadres de retenue (10, 20) et **en ce que** l'insert enfichable (30, 30') est réalisé sous forme de pièce électriquement conductrice séparée, en forme de U, et s'applique au niveau de trois côtés à l'intérieur du passage rectangulaire (11, 21) du cadre de retenue (10, 20) et **en ce que** l'insert enfichable (30) présente, dans ses cadres latéraux (31) orientés en forme de U, à chaque fois au niveau du bord supérieur et du bord inférieur (32), deux langues (34) autoportantes, disposées parallèlement et tournées vers le centre des cadres latéraux (31), dont les extrémités de langue espacées (35) sont courbées dans le passage rectangulaire (11, 21).

2. Connecteur enfichable de système selon la revendication 1, **caractérisé en ce que** l'insert enfichable (30) est fixé au moyen de pattes d'encliquetage (33) agissant vers l'extérieur dans un évidement (12) dans le cadre de retenue (10, 20) et au moyen de tourillons (16, 26) faisant saillie hors des régions de coin du cadre de retenue (10, 20) dans le passage rectangulaire (11, 21).

3. Connecteur enfichable de système selon l'une quelconque des revendications précédentes,
**caractérisé en ce que**
les modules enfichables (40) présentent, au niveau de leurs côtés étroits (41), à chaque fois deux nervures transversales (43) espacées par une rainure (44), et
**en ce qu'**en outre à chaque fois deux nervures longitudinales (45) sont disposées au niveau du bord supérieur et du bord inférieur sur les côtés étroits (41), les nervures longitudinales (45) étant façonnées de manière asymétrique par rapport à la largeur des côtés étroits (41).

4. Connecteur enfichable de système selon la revendication 3,
**caractérisé en ce que**
dans le passage rectangulaire (11, 21) du cadre de retenue (10, 20) sont réalisés des rails de glissement disposés en regard (14, 14', 24, 24'), dans lesquels s'engage à chaque fois la rainure (44) entre les nervures transversales (43) des modules enfichables (40), laquelle permet un déplacement latéral des modules enfichables dans le cadre de retenue.

5. Connecteur enfichable de système selon la revendication 4,
**caractérisé en ce que**
dans une variante, un module enfichable (40'') peut être inséré seulement dans la région de l'insert enfichable (30) dans le cadre de retenue (10, 20) dans ou à l'encontre de la direction d'enfichage dans le passage rectangulaire (11, 21), un déplacement sur les rails de glissement (14, 24) étant empêché par la réalisation d'une nervure transversale large (43').

6. Connecteur enfichable de système selon l'une quelconque des revendications précédentes,
**caractérisé en ce que**
pour la mise en contact d'un conducteur de protection avec l'insert enfichable électriquement
conducteur (30), des langues de contact (38, 38') sont prévues, lesquelles peuvent être connectées à un contact à sertir (56) ou à un élément de
contact (58) pour des conducteurs multibrins.

7. Connecteur enfichable de système selon l'une quelconque des revendications précédentes,
**caractérisé en ce**
**qu'**un codage mécanique est prévu dans les cadres de retenue (10, 20), avec deux colonnettes en forme de pentaprisme (60) pouvant tourner indépendamment l'une de l'autre, qui plongent dans des renfoncements correspondants à 5 côtés afin de réunir, dans le cas d'une connexion par enfichage, deux colonnettes divisées en deux, afin de pouvoir prendre en compte une caractéristique distinctive pour des connecteurs enfichables réalisés de manière identique.
